# EUROPÄISCHE PATENTANMELDUNG

(11) **EP 0 483 608 A1**
(43) Veröffentlichungstag der Anmeldung: **06.05.1992**
(21) Anmeldenummer: 91117717.8
(22) Anmeldetag: 17.10.1991
(51) Int. Cl.: A41D 27/26

(54) **Schulterpolster**

(30) Priorität: 02.11.1990 DE 9015058 U
(71) Anmelder: HELSA-WERKE HELMUT SANDLER GmbH & CO. KG, D-95482 Gefrees (DE)
(72) Erfinder: Feiler, Claudia, W-8663 Sparneck (DE); Maute, Karl-Heinz, W-8654 Marktleugast (DE)
(74) Vertreter: LOUIS, PÖHLAU, LOHRENTZ & SEGETH

(57) **Zusammenfassung**

Es wird ein Schulterpolster, insbesondere ein Raglan-Schulterpolster beschrieben, mit einem zentralen Kern (12) und einer den Kern (12) bedeckenden, räumlich gekrümmten Ober- bzw. Unterdecke (14, 16). Um ein solches Schulterpolster einfach ohne Abnäher bzw. Falten der Ober- bzw. Unterdecke (14, 16) auszubilden, wird vorgeschlagen, die Ober- bzw. Unterdecke (14, 16) aus einem verformten Gewebe, Gewirke, Vliesstoff oder einer verformten Strickware herzustellen.

## Beschreibung

Die Erfindung betrifft ein Schulterpolster, insbesondere Raglan-Schulterpolster, mit einem zentralen Kern und einer den Kern bedeckenden, räumlich gekrümmten Ober- bzw. Unterdecke.

Ein derartiges Schulterpolster ist in der älteren Anmeldung P 39 33 358.2 der Anmelderin beschrieben. Dort wird für die Ober- bzw. Unterdecke ein spezielles Flächenmaterial vorgeschlagen, das mindestens ein erstes und ein zweites Fasermaterial aufweist, wobei das zweite Fasermaterial eine niedrigere Erweichungs- bzw. Schmelztemperatur besitzt als das erste Fasermaterial. Die räumliche Form der Decke wird durch in einer geeigneten Formgebungseinrichtung erfolgendes temporäres Erwärmen des Flächenmaterials unter Anschmelzen nur des zweiten Fasermaterials und nachfolgende Abkühlung durch entsprechende Faserverbindungen innerhalb des Flächenmaterials fixiert. Bei einer solchen räumlich gekrümmten Decke kann in vorteilhafter Weise zwar auf Abnäher oder auf Falten im Flächenmaterial der Decke verzichtet werden, um die räumliche Krümmung der Decke zu bewerkstelligen, es ist jedoch ein gezieltes temporäres Erwärmen des Flächenmaterials erforderlich, was eine sehr genaue, an das entsprechende Flächenmaterial der Decke angepasste Einstellung der Temperatur der Formgebungseinrichtung bedingt.

Der Erfindung liegt die Aufgabe zugrunde, ein Schulterpolster, insbesondere ein Raglan-Schulterpolster, zu schaffen, bei welchem die Ober- bzw. Unterdecke sehr einfach ohne Abnäher bzw. Falten ausgebildet ist, um den in mindestens zwei Raumrichtungen gekrümmten zentralen Kern zu bedecken.

Diese Aufgabe wird erfindungsgemäss dadurch gelöst, dass die Ober- bzw. Unterdecke aus einem verformten Gewebe, Gewirke, Vliesstoff oder einer Strickware besteht. Erfindungsgemäss ist es also möglich, Schulterpolster, insbesondere Raglan-Schulterpolster, herzustellen, wobei eine Vielzahl verschiedener Fasermaterialien zur Anwendung gelangen kann.

Die Ober- bzw. Unterdecke ist bei dem erfindungsgemässen Schulterpolster vorzugsweise an die Oberflächengestalt des zentralen Kerns formmässig angepasst verformt. Dadurch ergibt sich ein Schulterpolster, bei welchem der Kern und die Decken eine gut zu handhabende Einheit bilden.

Die Ober- bzw. Unterdecke können aus natürlichen und/oder synthetischen Fasern bestehen. Als zweckmässig hat es sich erwiesen, wenn die Ober- und die Unterdecke entlang des umlaufenden gemeinsamen, einen Nullauslauf bildenden Umfangsrandes miteinander und ggf. mit wenigstens einem Teilabschnitt des Umfangsrandes des zentralen Kerns verbunden sind. Diese Verbindung kann mittels einer Verbindungsnaht realisiert sein. Der zentrale Kern des erfindungsgemässen Schulterpolsters kann z.B. aus Schaumstoff, Vliesstoff oder Watte bestehen.

Ein Ausführungsbeispiel des erfindungsgemässen Schulterpolsters ist in der Zeichnung in einem Längsschnitt schematisch dargestellt und wird nachfolgend beschrieben.

Die Zeichnung zeigt ein Schulterpolster 10 mit einem zentralen Kern 12 aus Schaumstoff, Vliesstoff oder Watte, und mit einer Oberdecke 14 und einer Unterdecke 16, die an die entsprechende Oberflächengestalt des zentralen Kerns 12 formmässig angepasst verformt sind. Die in zwei voneinander verschiedenen Raumrichtungen räumlich gekrümmte Oberdecke 14 bzw. die in zwei voneinander verschiedenen Raumrichtungen räumlich gekrümmte Unterdecke 16 bestehen aus einem Material, bei dem es sich um ein Gewebe, Gewirke, einen Vliesstoff oder eine Strickware handeln kann.

Die Oberdecke 14 und die Unterdecke 16 sind entlang des umlaufenden gemeinsamen Umfangsrandes 18 miteinander mittels einer Verbindungsnaht 20 verbunden. Der umlaufende Umfangsrand 18 bildet einen sogenannten Nullauslauf des Schulterpolsters 10, bei dem es sich insbesondere um ein Raglan-Schulterpolster handelt. Mit Hilfe der Verbindungsnaht 20 ist es möglich, nicht nur die beiden Decken 14 und 16 miteinander zu verbinden, sondern gleichzeitig auch wenigstens einen Teilabschnitt des Umfangsrandes 22 des zentralen Kernes 12 des Schulterpolsters 10.

Durch die mit einem geeigneten Werkzeug hergestellte räumlich gekrümmte Oberdecke 14 und/oder der Unterdecke 16 für das Raglan-Schulterpolster 10 ist es in vorteilhafter Weise möglich, bei den Decken auf Abnäher oder Faltenlegungen zu verzichten.

## Patentansprüche

1. Schulterpolster, insbesondere Raglan-Schulterpolster, mit einem zentralen Kern (12) und einer den Kern (12) bedeckenden, räumlich gekrümmten Ober- bzw. Unterdecke (14, 16),
**dadurch gekennzeichnet,**
dass die Ober- bzw. Unterdecke (14, 16) aus einem verformten Gewebe, Gewirke, Vliesstoff oder einer verformten Strickware besteht.

2. Schulterpolster nach Anspruch 1,
**dadurch gekennzeichnet,**
dass die Ober- bzw. Unterdecke (14, 16) an die entsprechende Oberflächengestalt des zentralen Kerns (12) formmässig angepasst verformt ist.

3. Schulterpolster nach Anspruch 1 oder 2,
**dadurch gekennzeichnet,**
dass die Ober- bzw. Unterdecke (14, 16) aus natürlichen und/oder synthetischen Fasern besteht.

4. Schulterpolster nach einem der vorhergehenden Ansprüche,
**dadurch gekennzeichnet,**
dass die Oberdecke (14) und die Unterdecke (16) entlang des umlaufenden gemeinsamen, einen Nullauslauf bildenden Umfangsrandes (18) miteinander und ggf. mit wenigstens einem Teilabschnitt des Umfangsrandes (20) des zentralen Kerns (12) verbunden sind.

5. Schulterpolster nach einem der vorhergehenden Ansprüche,
**dadurch gekennzeichnet,**
dass der zentrale Kern (12) aus Schaumstoff, Vliesstoff oder Watte besteht.
